# FASCICULE DE BREVET EUROPEEN

(11) **EP 3 877 700 B1**
(45) Date de publication et mention de la délivrance du brevet: **16.07.2025**
(21) Numéro de dépôt: 19829256.7
(22) Date de dépôt: 30.10.2019
(51) Int. Cl.: F24C 7/06, F24C 15/10, H05B 3/26, H05B 3/72

(54) **SYSTÈME DE CHAUFFE ET APPAREIL DE CUISSON LE COMPORTANT**
HEIZSYSTEM UND KOCHGERÄT MIT DEMSELBEN
HEATING SYSTEM AND COOKING APPARATUS COMPRISING THE SAME

(30) Priorité: 09.11.2018 FR 1860370
(43) Date de publication de la demande: 15.09.2021
(73) Titulaire: Rosinox, 18020 Bourges (FR)
(72) Inventeur: CASO, Bruno, 39210 CHATEAU-CHALON (FR); BESSIEUX, Maxence, 18000 BOURGES (FR); PINHO, Mickael, 18570 TROUY (FR)
(74) Mandataire: Gauchet, Fabien Roland
(86) Numéro de dépôt international: PCT/FR2019/052579
(87) Numéro de publication internationale: WO 2020/094949

(56) Documents cités:
- EP-A2- 2 295 869
- GB-A- 2 230 852
- GB-A- 2 351 894
- US-A- 3 622 754
- US-A- 5 413 032

## Description

### DOMAINE TECHNIQUE DE L'INVENTION

L'invention concerne un système de chauffe de type plaque de cuisson destiné, notamment, à des appareils de cuisson.

### ETAT DE LA TECHNIQUE ANTERIEURE

Actuellement, il existe des appareils de cuisson électriques professionnels permettant de cuire des aliments directement sur une plaque de cuisson généralement en inox ou chrome, sans passer par l'intermédiaire d'une poêle ou d'une casserole. Les aliments ainsi cuits sont de type viande, poisson ou légume. Un tel appareil est connu par exemple de US 5,413,032.

Ces plaques de cuisson fonctionnent grâce à des résistances chauffantes blindées. Celles-ci sont montées juste au-dessous de la plaque de cuisson. Ces résistances ont l'inconvénient d'avoir un temps de montée en température long à cause de l'enveloppe présente autour du film résistif, ainsi que d'une faible surface de contact permettant les échanges thermiques avec la plaque de cuisson et d'une inertie thermique élevée. Ces résistances chauffantes sont composées d'un film résistif chauffant en alliage de nickel chrome centré dans un tube (en cuivre, acier inoxydable, incoloy ou inconel) rempli d'un matériau isolant (oxyde de magnésium) assurant le transfert thermique et l'isolation électrique.

Par ailleurs, la régulation et la répartition de température de ces plaques de cuisson ne sont pas optimisées.

### EXPOSE DE L'INVENTION

Un but de l'invention est de fournir un système de chauffe de type plaque de cuisson optimisé à faible inertie thermique permettant une montée rapide en température tout en ayant une répartition et une régulation de température optimales.

A cette fin, il est prévu, selon l'invention, un système de chauffe comprenant une plaque de cuisson comportant une surface inférieure, des moyens de chauffage positionnés sous la plaque de cuisson en regard de la surface inférieure, caractérisé en ce que les moyens de chauffage comprennent un diffuseur thermique en appui sur la surface inférieure de la plaque de cuisson et s'étendant en regard de celle-ci de manière complémentaire, et un élément chauffant en appui sur une face inférieure du diffuseur thermique et s'étendant en regard d'une partie de la face inférieure du diffuseur thermique.

Avantageusement, mais facultativement, le système de chauffe selon l'invention présente au moins l'une des caractéristiques techniques suivantes :
- la plaque de cuisson est une plaque mince présentant une faible épaisseur ;
- la plaque de cuisson est en matériau réfractaire ;
- le diffuseur thermique est en un matériau conducteur thermiquement, notamment en aluminium ou en cuivre ;
- l'élément chauffant comporte un film résistif plan ;
- l'élément chauffant comprend une plaque de support sur laquelle s'étend le film résistif plan ;
- le système de chauffe comporte en outre des moyens de maintien en position de la plaque, du diffuseur thermique, et de l'élément chauffant ;
- les moyens de chauffage comprennent une série d'éléments chauffants répartie sur la face inférieure du diffuseur thermique ; et,
- les moyens de chauffage comportent en outre un capteur thermique associé à l'élément chauffant.

Il est aussi prévu, selon l'invention, un appareil de cuisson destiné à la cuisson directe d'aliments comportant un système de chauffe présentant au moins l'une des caractéristiques techniques précédentes.

### BREVE DESCRIPTION DES FIGURES

D'autres caractéristiques et avantages de l'invention ressortiront à la lecture de la description qui suit d'un mode de réalisation de l'invention. Aux dessins annexés :
- la figure 1 est une vue tridimensionnelle d'un système de chauffe selon l'invention ;
- la figue 2 est une vue de dessous du système de chauffe de la figure 1 ;
- la figure 3 est une vue de côté du système de chauffe de la figure 1 ;
- la figure 4 est une vue tridimensionnelle éclatée du système de chauffe des figures 1 à 3 ;
- la figure 5 est une vue tridimensionnelle d'un élément chauffant du système de chauffe selon l'invention.

Pour plus de clarté, les éléments identiques ou similaires sont repérés par des signes de référence identiques sur l'ensemble des figures.

### DESCRIPTION DETAILLEE D'UN MODE DE REALISATION

En référence aux figures 1 à 4, nous allons décrire un système de chauffe 1 selon l'invention.

Le système de chauffe 1 selon l'invention comporte un empilement formé d'une plaque de cuisson 10, d'un diffuseur thermique 20, d'un ou plusieurs éléments chauffants 30. Le diffuseur thermique 20 et le ou les éléments chauffants 30 font parties des moyens de chauffage du système de chauffe 1 selon l'invention. D'autre part, le système de chauffe 1 selon l'invention comporte des moyens de maintien en position 12,50 de l'empilement ainsi formé.

La plaque de cuisson 10 est ici une plaque de cuisson de forme rectangulaire. La plaque de cuisson 10 comprend une surface supérieure 13 de cuisson destinée à recevoir directement des aliments à cuire comme de la viande, du poisson ou des légumes. La plaque de cuisson 10 comporte une surface inférieure 14. Dans une forme de réalisation, la plaque de cuisson 10 est une plaque mince présentant une faible épaisseur. La plaque de cuisson 10 est réalisée en un matériau réfractaire. Par exemple, la plaque de cuisson est en acier inoxydable réfractaire.

S'étendant en saillie depuis la surface inférieure 14, la plaque de cuisson 10 comporte une première série de goujons 11 répartie sur la surface inférieure 14. Cette première série de goujons 11 permet le montage du système de chauffe 1 selon l'invention sur un appareil de cuisson (non représenté). Par exemple, les goujons 11 sont des tiges filetées rapportées soudées sur la surface inférieure 14 de la plaque de cuisson 10. Les goujons 11 sont en acier inoxydable. Ici, sur les figures, la série de goujons 11 comporte vingt goujons 11. D'autres nombres et répartitions de ces goujons sont possibles selon la configuration du système de chauffe 1 selon l'invention.

De manière similaire, la plaque de cuisson 10 comporte une deuxième série de goujons 12 formant une partie des moyens de maintien en position 12,50 de l'empilement formé de la plaque de cuisson 10, du diffuseur thermique 20 et de ou des éléments chauffants 30, la deuxième série de goujons 12 s'étend en saillie depuis la surface inférieure 14 de la plaque de cuisson 10. Comme pour la première série, les goujons de la deuxième série de goujons 12 sont, par exemple, des tiges filetées rapportées soudées sur la surface inférieure 14. Les goujons de la deuxième série de goujons 12 sont en cuivre par exemple. Ici, sur les figures, la série de goujons 12 comporte quarante-huit goujons. D'autres nombres et répartitions de ces goujons sont possibles selon la configuration du système de chauffe 1 selon l'invention, en particulier selon le nombre d'éléments chauffants 30 installés. Il est à noter que la deuxième série de goujons 12 reçoit, une fois ledit empilement formé, des moyens de serrage 50, qui sont ici des écrous venant se visser sur les goujons. Ces écrous 50 peuvent être en laiton par exemple.

Le diffuseur thermique 20 est ici une plaque de forme rectangulaire. Le diffuseur thermique comporte une face supérieure 23 et une face inférieure 24. Il comporte en outre, ici, un rebord 25 périphérique qui s'étend en saillie depuis la face inférieure 24. D'autre part, le diffuseur thermique 20 comporte une première série d'orifices traversants 21 dont le nombre et le positionnement correspondent aux nombre et positions de goujons 11 que la série d'orifices traversants 21 est destinée à recevoir lors d'un assemblage du système de chauffe 1 selon l'invention. En outre, le diffuseur thermique 20 comporte une deuxième série d'orifices traversants 22 dont le nombre et le positionnement correspondent aux nombre et positions de goujons de la deuxième série de goujons 12 que la série d'orifices traversants 22 est destinée à recevoir lors d'un assemblage du système de chauffe 1 selon l'invention. Ainsi, une fois assemblé, le diffuseur thermique 20 s'étend en regard de la surface inférieure 14 de la plaque de cuisson 10 et la face supérieure 23 vient en appui sur la surface inférieure 14 de la plaque de cuisson 10. De plus, le diffuseur thermique 20 présente une forme complémentaire de celle-ci de sorte à couvrir une surface maximale de cette dernière. Ceci permet d'obtenir une surface d'échange thermique optimal entre les moyens de chauffage et la plaques de cuisson 10.

Le rebord 25 permet de protéger le ou les éléments chauffants 30 qui sont positionnés en appui contre la face inférieure 24 du diffuseur thermique 20 et que nous allons maintenant décrire.

En référence à la figure 5, l'élément chauffant 30 comporte une plaque support 34 sur laquelle s'étend un film résistif plan 33. La forme plane du film résistif plan 33 permet d'avoir une surface d'échange thermique importante. A chacune des extrémités du film résistif plan 33, ce dernier comporte une borne de connexion électrique 31. Ici, le film résistif plan 33 est en forme de « U ». D'autre part, l'élément chauffant 30 comprend, ici trois films résistifs plan 33 qui sont montés en parallèle les uns par rapport aux autres. Il est à noter que le nombre et la forme des films résistifs plan 33 peuvent être différents en fonction de la configuration de l'élément chauffant 30 ainsi que de la régulation de chauffe recherchée.

La plaque support 34 comporte en outre une série d'orifices traversants 32, ici au nombre de huit. Ces orifices traversants 32 sont configurés de sorte à recevoir, lors d'un assemblage du système de chauffe 1 selon l'invention, tout ou partie des goujons de la deuxième série de goujons 12. Ainsi, une fois assemblé, l'élément chauffant 30 s'étend en regard de la surface inférieure 24 du diffuseur thermique 20 et vient en appui sur ladite surface inférieure 24 du diffuseur thermique 20.

Comme ici illustré aux figures, le système de chauffe 1 selon l'invention comporte une série de six éléments chauffants 30 répartis sur la face inférieure 24 du diffuseur thermique 20. De nouveau, le nombre et la position des éléments chauffants 30 sont fonction de la configuration recherchée du système de chauffe 1 selon l'invention. Le fait d'avoir plusieurs éléments chauffants 30 permet de créer simplement et facilement des zones de cuisson différentes au niveau de la surface supérieure de cuisson 13 de la plaque de cuisson 10. Le nombre maximum de ces zones de cuisson est égal au nombre d'éléments chauffants 30 installés. En effet, avec une telle structure, il est possible d'alimenter différemment les éléments chauffants présents 30 et ce de manière indépendante les uns des autres. De plus, des capteurs thermiques 40 sont prévus : il y a un capteur thermique 40 associé à chacun des éléments chauffants 30. Cela permet de piloter la température de chacun des éléments chauffants 30 de manière indépendante et donc la température de cuisson de la zone de cuisson associée. Le capteur thermique 40 est par exemple un thermocouple qui est brasé et isolé sur l'un des goujons de la deuxième série de goujons 12 traversant la plaque de support 34 de l'élément chauffant 30 associé.

Un tel système de chauffe 1 selon l'invention est destiné à être monté sur un appareil de cuisson qui comporte en outre une unité de pilotage et d'alimentation des éléments chauffants 30 connecté, d'une part, sur les bornes d'alimentation 31 des éléments chauffants 30 et, d'autre part, sur les capteurs thermiques 40.

L'utilisation d'un système de chauffe 1 selon l'invention permet d'obtenir des montées en température rapide du fait de sa faible inertie thermique tout en ayant une régulation de la température de chauffe (et donc de cuisson) multi points ou multi zones indépendant. De plus, un tel système de chauffe 1 selon l'invention permet, du fait de sa structure, d'avoir une homogénéité de température au niveau de la surface supérieure de cuisson 13 de la plaque de cuisson 10.

Ainsi, la consommation d'énergie électrique est maîtrisée du fait de la possibilité de gérer plusieurs zones de cuisson : par exemple de ne chauffer qu'une partie de la plaque de cuisson sans avoir à chauffer l'ensemble de ladite plaque de cuisson. Le rendement du système est ainsi amélioré.

Bien entendu, il est possible d'apporter à l'invention de nombreuses modifications sans pour autant sortir du cadre de celle-ci.

## Revendications

1. Système de chauffe (1) comprenant une plaque de cuisson (10) comportant une surface inférieure (14), des moyens de chauffage (20,30,40) positionnés sous la plaque de cuisson en regard de la surface inférieure, les moyens de chauffage comprenant un diffuseur thermique (20) en appui sur la surface inférieure de la plaque de cuisson et s'étendant en regard de celle-ci de manière complémentaire, **caractérisé en ce que** les moyens de chauffage comprennent une série d'éléments chauffants (30) répartis et en appui sur une face inférieure (24) du diffuseur thermique et s'étendant en regard d'une partie de la face inférieure du diffuseur thermique.

2. Système de chauffe selon la revendication 1, **caractérisé en ce que** la plaque de cuisson est une plaque mince présentant une faible épaisseur.

3. Système de chauffe selon la revendication 1 ou 2, **caractérisé en ce que** la plaque de cuisson est en matériau réfractaire, notamment en acier inoxydable réfractaire.

4. Système de chauffe selon l'une des revendications 1 à 3, **caractérisé en ce que** le diffuseur thermique est en un matériau conducteur thermiquement, notamment en aluminium ou en cuivre.

5. Système de chauffe selon l'une des revendications 1 à 4, **caractérisé en ce que** les éléments chauffants comportent un film résistif plan (33).

6. Système de chauffe selon la revendication 5, **caractérisé en ce que** les éléments chauffants comprennent une plaque de support (34) sur laquelle s'étend le film résistif plan.

7. Système de chauffe selon l'une des revendications 1 à 6, **caractérisé en ce qu'**il comporte en outre des moyens de maintien (12,50) en position de la plaque, du diffuseur thermique, et de l'élément chauffant.

8. Système de chauffe selon l'une des revendications 1 à 7, **caractérisé en ce que** les moyens de chauffage comprennent en outre un capteur thermique (40) associé à la série d'éléments chauffants.

9. Système de chauffe selon la revendication 8, **caractérisé en ce que** les moyens de chauffage comportent une série de capteurs thermiques (40) associé à la série d'éléments chauffants, chaque élément chauffant de la série d'éléments chauffants comportant un capteur thermique de la série de capteurs thermiques.

10. Appareil de cuisson destiné à la cuisson directe d'aliments **caractérisé en ce qu'**il comporte un système de chauffe selon l'une des revendications 1 à 9.

## Patentansprüche

1. Heizsystem (1), enthaltend eine Kochplatte (10), die eine untere Oberfläche (14) enthält, Heizmittel (20, 30, 40), die unter der Kochplatte gegenüber der unteren Oberfläche positioniert sind, wobei die Heizmittel einen Wärmediffusor (20) enthalten, der auf der unteren Oberfläche der Kochplatte aufliegt und sich gegenüber dieser ergänzend erstreckt, **dadurch gekennzeichnet, dass** die Heizmittel eine Reihe von Heizelementen (30) enthalten, die auf einer Unterseite (24) des Wärmediffusors verteilt sind und auf dieser aufliegen und sich gegenüber einem Teil der Unterseite des Wärmediffusors erstrecken.

2. Heizsystem nach Anspruch 1, **dadurch gekennzeichnet, dass** die Kochplatte eine dünne Platte mit geringer Dicke ist.

3. Heizsystem nach Anspruch 1 oder 2, **dadurch gekennzeichnet, dass** die Kochplatte aus feuerfestem Material, insbesondere aus feuerfestem Edelstahl, besteht.

4. Heizsystem nach einem der Ansprüche 1 bis 3, **dadurch gekennzeichnet, dass** der Wärmediffusor aus einem wärmeleitenden Material, insbesondere aus Aluminium oder Kupfer, besteht.

5. Heizsystem nach einem der Ansprüche 1 bis 4, **dadurch gekennzeichnet, dass** die Heizelemente eine ebene Widerstandsfolie (33) enthalten.

6. Heizsystem nach Anspruch 5, **dadurch gekennzeichnet, dass** die Heizelemente eine Trägerplatte (34) enthalten, auf der sich die ebene Widerstandsfolie erstreckt.

7. Heizsystem nach einem der Ansprüche 1 bis 6, **dadurch gekennzeichnet, dass** es ferner Mittel (12, 50) zum Halten der Position der Platte, des Wärmediffusors und des Heizelements enthält.

8. Heizsystem nach einem der Ansprüche 1 bis 7, **dadurch gekennzeichnet, dass** die Heizmittel ferner einen Temperatursensor (40) enthalten, der mit der Reihe von Heizelementen verbunden ist.

9. Heizsystem nach Anspruch 8, **dadurch gekennzeichnet, dass** die Heizmittel eine Reihe von Wärmesensoren (40) umfassen, die mit der Reihe von Heizelementen verbunden sind, wobei jedes Heizelement der Reihe von Heizelementen einen Wärmesensor der Reihe von Wärmesensoren umfasst.

10. Kochgerät, das zum direkten Garen von Lebensmitteln bestimmt ist, **dadurch gekennzeichnet, dass** es ein Heizsystem nach einem der Ansprüche 1 bis 9 umfasst.

## Claims

1. A heating system (1) comprising a cooking plate (10) comprising a bottom surface (14), heating means (20, 30, 40) positioned under the cooking plate facing the bottom surface, the heating means comprising a thermal diffuser (20) bearing on the bottom surface of the cooking plate and extending facing the latter in a complementary manner, **characterized in that** the heating means comprise a series of heating elements (30) distributed and bearing on a bottom face (24) of the thermal diffuser and extending facing a part of the bottom face of the thermal diffuser.

2. The heating system as claimed in claim 1, **characterized in that** the cooking plate is a thin plate having a small thickness.

3. The heating system as claimed in claim 1 or 2, **characterized in that** the cooking plate is made of a refractory material, notably of refractory stainless steel.

4. The heating system as claimed in one of claims 1 to 3, **characterized in that** the thermal diffuser is made of a thermally conductive material, notably of aluminum or copper.

5. The heating system as claimed in one of claims 1 to 4, **characterized in that** the heating elements comprise a flat resistive film (33).

6. The heating system as claimed in claim 5, **characterized in that** the heating elements comprise a support plate (34) over which the flat resistive film extends.

7. The heating system as claimed in one of claims 1 to 6, **characterized in that** it further comprises means (12, 50) for maintaining the position of the plate, the thermal diffuser and the heating element.

8. The heating system as claimed in one of claims 1 to 7, **characterized in that** the heating means further comprise a thermal sensor (40) associated with the series of heating elements.

9. The heating system as claimed in claim 8, **characterized in that** the heating means comprise a series of thermal sensors (40) associated with the series of heating elements, each heating element of the series of heating elements comprising a thermal sensor of the series of thermal sensors.

10. A cooking appliance intended for the direct cooking of foods, **characterized in that** it comprises a heating system as claimed in one of claims 1 to **9.**
